# EUROPÄISCHE PATENTSCHRIFT

(11) **EP 1 072 727 B1**
(45) Veröffentlichungstag und Bekanntmachung des Hinweises auf die Patenterteilung: **28.09.2005**
(21) Anmeldenummer: 00116025.8
(22) Anmeldetag: 26.07.2000
(51) Int. Cl.: E01H 1/08

(54) **Fahrzeug und Verfahren zum Säubern einer Oberfläche**
Vehicle and method for cleaning surfaces
Véhicule et procédé pour nettoyer les surfaces

(30) Priorität: 30.07.1999 DE 19935887
(43) Veröffentlichungstag der Anmeldung: 31.01.2001
(73) Patentinhaber: Faun Viatec GmbH, 04668 Grimma (DE)
(72) Erfinder: Sackmann, Bernd, 27726 Worpswede (DE)
(74) Vertreter: Thoma, Michael

(56) Entgegenhaltungen:
- EP-A- 0 547 378
- DE-A- 4 140 926
- US-A- 5 586 031

## Beschreibung

Die vorliegende Erfindung bezieht sich auf ein Fahrzeug zum Säubern einer Oberfläche mit einem Saugschacht, welcher in Bezug auf das Fahrzeug heb- oder senkbar ist, zum Aufsaugen von Verunreinigungen, einer Vorrichtung zum Heben bzw. Senken des Saugschachtes, mindestens einem Sensor zum Erfassen des Profils der in Fahrtrichtung vor dem Saugschacht liegenden Oberfläche, und einer Steuervorrichtung zum Ansteuern der Vorrichtung zum Heben bzw. Senken des Saugschachts in Abhängigkeit von dem durch den Sensor erfassten Oberflächenprofil. Die Erfindung betrifft weiterhin ein Verfahren zum Säubern einer Oberfläche, bei dem Verunreinigungen von einem Saugschacht, der über die Oberfläche gefahren wird, aufgenommen werden, das Profil der in Fahrtrichtung vor dem Saugschacht liegenden Oberfläche erfasst wird und der Abstand des Saugschachtes zu der Oberfläche in Abhängigkeit von dem erfassten Oberflächenprofil eingestellt wird.

Ein solches Fahrzeug ist aus der DE 41 40 926 bekannt. Durch die sensorgesteuerte Anpassung der Saugmundstückunterkante an die Fahrbahn kann eine höhere Reinigungsqualität erreicht werden. Allerdings kommt es hierbei zu Problemen, wenn das Fahrzeug mit erhöhter Geschwindigkeit fährt.

Die US 5,586,031 schlägt es vor, bei einem Kehrichtfahrzeug die Höhenlage des Kehrbesens sensorgesteuert auszubilden.

Ein aus der DE 40 01 088 C2 bekanntes Fahrzeug zum Reinigen einer Oberfläche ist in Figur 2 gezeigt und weist zwischen den Vorderrädern 1a und Hinterrädern 1 b einen Besen 7 auf , welcher Kehricht und ähnliche Verunreinigungen einer zu kehrenden Straße zusammenkehrt, um somit bei Bewegung des Fahrzeugs nach vorne einen länglichen Haufen an Kehricht zu bilden, welcher von einem dem Besen 7 nachlaufenden Saugschacht 6 aufgesaugt wird. Der Saugschacht 6 ist fest mit einem an der gegenüberliegenden Seite seiner Öffnung angeordneten Laufrad 11 verbunden. Laufrad 11 und Saugschacht 6 sind in vertikaler Richtung schwenkbar gelagert, so dass Unebenheiten der Straße ausgeglichen werden können. Fährt das Reinigungsfahrzeug zum Beispiel über eine kleine Erhebung, so wird die Ansaugöffnung des Saugschachtes 6 durch das über die Erhebung rollende Laufrad 11 ebenfalls angehoben, um einen bestimmten Abstand h des Saugschachtes 6 von der zu reinigenden Straße sicherzustellen.

Wenn jedoch eine Bedienungsperson unaufmerksam ist, oder größere Unebenheiten wie zum Beispiel Bordsteine von dem Reinigungsfahrzeug überfahren werden, so kann es am Saugschacht 6 oder auch am Besen 7 zu Beschädigungen kommen, da zum Beispiel eine überfahrene Bordsteinkante zur Deformation des Saugschachtes 6 oder des Besens 7 führen kann. Das dem Saugschacht 6 in Bewegungsrichtung nachfolgende Laufrad 10 kann in diesem Fall den Saugschacht 6 nicht anheben, so dass die stetige Aufmerksamkeit einer Bedienungsperson erforderlich ist.

Aus der EP 0 189 371 A1 ist ein Schneeräumfahrzeug bekannt, bei dem ein Kehrbesen sowie ein Gebläseschacht heb- und senkbar ausgebildet sind. Der Kehrbesen wird mit einer konstanten Andrückkraft nach unten in seine Arbeitsstellung gedrückt, um eine konstante Kehrwirkung zu erreichen.

Aus der DE 41 28 879 A1 ist ein Kehrfahrzeug bekannt, bei dem ein Saugschacht höhenverstellbar ausgebildet ist. In Abhängigkeit der Dichte des einzusaugenden Kehrichtgutes und der Höhe des Kehrichts wird die Höhenstellung des Saugschachtes sowie die Gebläseleistung geregelt, um mit minimaler Gebläseleistung eine gute Saugwirkung zu erreichen und die Wirtschaftlichkeit zu optimieren.

Schließlich ist aus der EP 0 372 258 A2 ein Straßenkehrfahrzeug bekannt, bei dem eine Besenwalze höhenverstellbar ausgebildet ist, um den Kehrspiegel der Besenwalze trotz Verschleiß derselben konstant halten zu können. In Abhängigkeit des erfassten Ist-Durchmessers der Besenwalze und einem zeitlichen Mittelwert der erfassten Ist-Höhe der Walzenachse wird die Größe des Kehrspiegels, d. h. die Fläche, über die die Besenwalze den Boden berührt, auf einem Soll-Wert geregelt. Auch hier besteht jedoch die Gefahr von Beschädigungen beim Überfahren von Hindernissen wie z. B. Bordsteinen und dergleichen.

Es ist die Aufgabe der Erfindung ein Fahrzeug, sowie ein Verfahren zum Säubern einer Oberfläche vorzuschlagen, welche eine Beschädigung eines Saugschachtes auch bei größerer Fahrgeschwindigkeit verhindern kann.

Diese Aufgabe wird durch ein Fahrzeug gemäß Patentanspruch 1 sowie ein Verfahren gemäß Patentanspruch 7 gelöst. Vorteilhaft Ausführungsformen ergeben sich aus den Unteransprüchen.

Das erfindungsgemäße Fahrzeug zum Säubern einer Oberfläche weist einen Saugschacht auf, welcher im Bezug auf das Fahrzeug mittels einer geeigneten Vorrichtung heb- oder senkbar ist. Somit kann der Abstand des Saugschachtes beziehungsweise der Saugschachtöffnung von der zu säubernden Oberfläche bei gegebener Straßenlage des Fahrzeuges verändert werden. An dem Fahrzeug ist mindestens ein Sensor zum Erfassen des Profils der zu reinigenden Oberfläche vorgesehen. Dieser Sensor gibt Signale an eine Steuervorrichtung aus, welche die Vorrichtung zum Heben beziehungsweise Senken des Saugschachtes in Abhängigkeit von den von dem Sensor erfassten Signalen zum Ermitteln des Oberflächenprofils ansteuert. Somit kann das untere Ende des Saugschachtes beziehungsweise die Saugschachtöffnung dem Oberflächenprofil angepasst geführt werden, so dass zum Beispiel ein konstanter Abstand h zur Oberfläche eingehalten wird. Bei geeigneter Anordnung des mindestens einen Sensors beziehungsweise mehrerer Sensoren kann somit sichergestellt werden, dass plötzliche Unebenheiten der Oberfläche, wie zum Beispiel Bordsteinkanten oder ähnliches, rechtzeitig von den Sensoren im Betrieb des Fahrzeuges erfasst werden und der Saugschacht entsprechend angehoben oder abgesenkt wird, so dass es zu keiner Kollision des Saugschachtes mit einer Bodenunebenheit kommt. Dabei kann ein gewünschter Abstand des Saugschachtes zur Bodenoberfläche sichergestellt werden. Erfingdungsgemäß wird die Lage des Saugschachtes in Abhängigkeit der Fahrzeuggeschwindigkeit eingestellt, wobei bei höherer Fahrzeuggeschwindigkeit ein Hubvorgang des Saugschachtes eher als bei einer langsameren Geschwindigkeit eingeleitet wird. Eine Beschädigung des Saugschachtes kann zuverlässig vermieden werden, so dass eine Bedienungsperson nicht mehr auf größerer Bodenunebenheiten achten muss und somit in ihrer Aufmerksamkeit nicht von dem Straßenverkehr abgelenkt wird.

Vorteilhaft ist in Fahrtrichtung vor dem Saugschacht ein Besen angeordnet, mit welchem über eine gewisse Breite quer zur Fahrtrichtung Kehricht und ähnliches zusammengekehrt werden kann, um somit während des Fahrens einen Kehrichthaufen zu bilden, welcher von dem nachfolgenden Saugschacht aufgenommen werden kann. Somit muss der Saugschacht nicht über die ganze Breite der zu reinigenden Fläche ausgeführt sein, sondern kann an einem bestimmten Bereich vorgesehen sein, an welchem bei sich bewegendem Fahrzeug der Saugschacht an dem von dem Besen zusammengekehrten Kehricht vorbeifährt. Der Besen kann auch als rotierender Tellerbesen oder eine Mehrzahl von nebeneinander angeordneten Besen beziehungsweise Tellerbesen ausgebildet sein, um so die Reinigungswirkung zu verbessern. Es ist jedoch auch denkbar, das erfindungsgemäße Fahrzeug ohne einen Besen, nur mit einem Saugschacht zum Reinigen auszugestalten, so daß von dem Boden zu entfernende Verunreinigungen von dem Saugschacht direkt aufgenommen werden.

Bevorzugt kann auch der Besen, ebenso wie der Saugschacht, so angesteuert werden, daß in Abhängigkeit von dem durch den mindestens einen Sensor erfaßten Oberflächenprofil die Lage des Besens, also zum Beispiel der Kippwinkel oder der Abstand vom Boden, eingestellt werden.

Es ist vorteilhaft mindestens zwei Sensorelemente zu verwenden, wobei ein Sensorelement in Fahrtrichtung vor dem Saugschacht und ein Sensorelement in Fahrtrichtung hinter dem Saugschacht angeordnet ist. Dadurch kann sichergestellt werden, daß sowohl bei einer Vorwärts-, als auch bei einer Rückwärtsfahrt des Fahrzeuges das Oberflächenprofil ausreichend erfaßt werden kann, um den Saugschacht beziehungsweise dessen Abstand von der Oberfläche beziehungsweise Höhe geeignet einzustellen. Entsprechend können die Sensoren auch vor und hinter dem Besen angeordnet sein.

Als Sensorelemente zum Erfassen des Oberflächenprofils können zum Beispiel Infrarot-, Ultraschall-, Radar- oder andere geeignete Sensoren eingesetzt werden, mit welchen zum Beispiel eine auf Laufzeitauswertung basierende Abstandsmessung oder eine Aufnahme eines Oberflächenprofils möglich ist.

Die Vorrichtung zum Heben beziehungsweise Senken des Saugschachtes oder Besens kann zum Beispiel als eine Kolben-Zylinder-Einheit ausgebildet sein, welche zum Beispiel auf einem pneumatischen oder hydraulischen Mechanismus basiert. Es ist jedoch auch denkbar die Einstellung der Höhe des Saugschachtes mittels eines Elektromotors oder einer anderen geeigneten Vorrichtung vorzunehmen, wie zum Beispiel einem am Fahrzeug angebrachten Luftbalg, welcher durch geeignetes Beaufschlagen mit Druckluft eine Hub- beziehungsweise Absenkkraft auf den Saugschacht erzeugt.

Beim erfindungsgemäßen Verfahren zum Säubern einer Oberfläche wird eine Verunreinigung der Oberfläche, wie zum Beispiel Kehricht, von einem Saugschacht aufgenommen. Dabei wird das Profil der Oberfläche erfaßt und der Abstand des Saugschachtes zu der Oberfläche in Abhängigkeit von dem erfaßten Oberflächenprofil eingestellt. Hierdurch können die oben beschriebenen Vorteile erzielt werden.

Bevorzugt kann auch die Lage eines Besens, wie zum Beispiel Kippwinkel oder Abstand zur Oberfläche, in Abhängigkeit von dem erfaßten Oberflächenprofil eingestellt werden. Es ist auch denkbar nur eine Regelung für den Besen allein vorzusehen.

Vorteilhaft wird der Abstand des Saugschachtes beziehungsweise des unteren Bereiches des Saugschachtes oder der Saugschachtöffnung, gegebenenfalls auch des Besens, zu der Oberfläche so eingestellt, daß im wesentlichen ein konstanter Abstand eingehalten wird, so daß die Saugschachtöffnung oder der Besen auch bei unebener Oberfläche immer einen Abstand von zum Beispiel 5 Zentimeter vom Boden aufweist.

Es ist weiter vorteilhaft die Höhe der Saugschachtöffnung beziehungsweise die Lage des Besens so zu regeln, daß plötzlich Bodenunebenheiten, wie zum Beispiel Bordsteinkanten, ein rechtzeitiges Anheben des Saugschachtes oder Besens bewirken, so daß eine entsprechenden Regelung zum Beispiel neben den aufgenommenen Sensorsignalen auch die momentane Fahrgeschwindigkeit des Fahrzeuges berücksichtigt. Somit ist es möglich einen gewünschten Abstand der Saugschachtöffnung von der zu reinigenden Oberfläche bei einer beliebigen Geschwindigkeit des Fahrzeuges sicherzustellen, wobei zum Beispiel bei einer durch einen Sensor erkannten Bordsteinkante ein Hubvorgang des Saugschachtes bei höherer Geschwindigkeit eher eingeleitet wird, als bei einer langsameren Geschwindigkeit.

Die Erfindung wird nachfolgend anhand eines bevorzugten Ausführungsbeispiels beschrieben. Es zeigen:
Figur 1 ein erfindungsgemäßes Fahrzeug zum Säubern einer Oberfläche; und
Figur 2 ein Fahrzeug aus dem Stand der Technik.

Figur 1 zeigt die Unterseite eines erfindungsgemäßen Fahrzeugs zum Reinigen einer Oberfläche. Zwischen einem vorderen Rad 1a und einem hinteren Rad 1b sind in Fahrtrichtung vorne ein rotierender Tellerbesen 7 und diesem Besen 7 nachlaufend ein Saugschacht 6 angeordnet. Mit den beispielhaft eingezeichneten Sensorelementen 10 kann das Profil der zu reinigenden Oberfläche erfaßt werden, auf welchem die Räder 1a, 1b des Fahrzeuges laufen. Erkennt ein Sensor 10 eine Bodenunebenheit 12, so werden die übermittelten Signale des Sensors 10 von einer geeigneten Steuerung in Ansteuersignale des Saugschachtes 6 beziehungsweise des Besens 7 umgesetzt, so daß der Saugschacht 6 beziehungsweise der Besen 7 rechtzeitig vor Erreichen der Bordsteinkante 12 angehoben werden, um eine Beschädigung dieser Teile zu verhindern. Fährt das Fahrzeug zum Beispiel mit dem vorderen Rad 1a über die Bordsteinkante 12, so wird von der Steuerung unter Berücksichtigung der Geschwindigkeit des Fahrzeuges zunächst der Besen 7 angehoben, woraufhin der Saugschacht 6 kurz vor Erreichen der Bordsteinkante 12 ebenfalls angehoben wird. Hierzu wird der aus dem hydraulischen Zylinder 8a herausragende Kolben 8b in den Zylinder 8a eingefahren, um den Saugschacht 6 in Bezug auf das Fahrzeug einzufahren und die Saugschachtöffnung anzuheben. Der Saugschacht 6 ist in seinem oberen Bereich über eine verformbare Verbindung mit einer nicht gezeigten Saugvorrichtung verbunden, so daß eine gewünschte Saugkraft in jeder Position des Saugschachtes 6 realisiert werden kann.

Ebenso wie die Kolben-Zylinder-Einheit 8a, 8b zum Bewegen des Saugschachtes 6 ist einen Kolben-Zylinder-Einheit 5a, 5b zum Anheben beziehungsweise Absenken des Besens 7 vorgesehen. Über geeignete Stellvorrichtungen kann weiter der Neigungswinkel des Besens 7 verändert werden, so daß er aus seiner gestrichelt eingezeichneten waagrechten angehobenen Position in eine abgesenkte schräg gestellte Position gebracht werden kann, um eine gewünschte Reinigung der Oberfläche zu bewirken.

Ergänzend oder alternativ zu der Kolben-Zylinder-Einheit 8a, 8b zum Anheben beziehungsweise Absenken des Saugschachtes 6 können Luftbälge 9 vorgesehen sein, welche durch geeignete Beaufschlagung mit Druckluft ein Anheben beziehungsweise Absenken des den Saugschacht 6 tragenden Hebels 4 um eine Schwenkachse 16 bewirken.

## Patentansprüche

1. Fahrzeug zum Säubern einer Oberfläche mit:
a) einem Saugschacht (6), welcher in Bezug auf das Fahrzeug heb- oder senkbar ist, zum Aufsaugen von Verunreinigungen;
b) einer Vorrichtung (8a, 8b; 9) zum Heben beziehungsweise Senken des Saugschachtes (6);
c) mindestens einen Sensor (10) zum Erfassen des Profils der in Fahrtrichtung vor dem Saugschacht liegenden Oberfläche; und
d) eine Steuervorrichtung zum Ansteuern der Vorrichtung (8a, 8b ; 9) zum Heben beziehungsweise Senken des Saugschachtes (6) in Abhängigkeit von dem durch den Sensor (10) erfaßten Oberflächenprofil
**dadurch gekennzeichnet, daß**
e) die Steuervorrichtung die Lage des Saugschachts (6) in Abhängigkeit der Fahrzeuggeschwindigkeit einstellt, wobei bei höherer Fahrzeuggeschwindigkeit ein Hubvorgang des Saugschachtes (6) eher als bei einer langsameren Geschwindigkeit eingeleitet wird.

2. Fahrzeug nach Anspruch 1, **gekennzeichnet durch** einen Besen, insbesondere einen Tellerbesen (7), zum Zusammenkehren von Verunreinigungen.

3. Fahrzeug nach Anspruch 2, **gekennzeichnet durch** eine Steuervorrichtung zum Einstellen der Lage des Besens (7) in Abhängigkeit von dem erfaßten Oberflächenprofil.

4. Fahrzeug nach Anspruch 1, 2 oder 3, **gekennzeichnet durch** zwei Sensoren (10), welche in Fahrtrichtung vor und hinter dem Saugschacht (6) oder dem Besen (7) angeordnet sind.

5. Fahrzeug nach einem der vorhergehenden Ansprüche, wobei der Sensor (10) ein Infrarot-, Ultraschall- oder Radarsensor ist.

6. Fahrzeug nach einem der vorhergehenden Ansprüche, wobei die Vorrichtung zum Heben beziehungsweise Senken des Saugschachtes (6) beziehungsweise Besens (7) eine hydraulische oder pneumatische Kolben-Zylinder-Einheit (5a, 5b; 8a, 8b), ein Elektromotor oder ein Luftbalg (9) ist.

7. Verfahren zum Säubern einer Oberfläche mit den folgenden Schritten:
a) Verunreinigungen werden von einem Saugschacht (6) aufgenommen, der über die Oberfläche gefahren wird;
b) das Profil der in Fahrtrichtung vor dem Saugschacht liegenden Oberfläche wird erfaßt; und
c) der Abstand des Saugschachtes (6) zu der Oberfläche wird in Abhängigkeit von dem erfaßten Oberflächenprofil eingestellt,
**dadurch gekennzeichnet, daß**
d) die Lage des Saugschachts (6) zu der Oberfläche in Abhängigkeit der Geschwindigkeit, mit der der Saugschacht über die Oberfläche gefahren wird, eingestellt wird, wobei bei einer höheren Geschwindigkeit ein Hubvorgang des Saugschachts (6) eher eingeleitet wird als bei einer langsameren Geschwindigkeit.

8. Verfahren nach Anspruch 7, wobei die Lage eines Besens (7) in Abhängigkeit von dem erfaßten Oberflächenprofil eingestellt wird.

9. Verfahren nach Anspruch 7 oder 8, wobei der eingestellte Abstand im wesentlichen konstant gehalten wird.

10. Verfahren nach Anspruch 7, wobei der Abstand beziehungsweise die Lage des Besens (7) in Abhängigkeit von der Geschwindigkeit eines den Besen (7) tragenden Fahrzeuges eingestellt wird, wobei ein Hubvorgang des Besens bei einer höheren Geschwindigkeit eher als bei einer langsameren Geschwindigkeit eingeleitet wird.

## Claims

1. Vehicle for cleaning a surface, comprising:
a) a suction tube (6), which can be raised or lowered with respect to the vehicle, for sucking up dirt;
b) a device (8a, 8b; 9) for raising or lowering the suction tube (6);
c) at least one sensor (10) for detecting the profile of the surface situated in front of the suction tube in the direction of travel; and
d) a control device for activating the device (8a, 8b; 9) for raising or lowering the suction tube (6) as a function of the surface profile detected by the sensor (10),
**characterized in that**
e) the control device adjusts the position of the suction tube (6) as a function of the vehicle speed, a lifting operation on the suction tube (6) being initiated at a higher vehicle speed rather than at a slower speed.

2. Vehicle according to Claim 1, **characterized by** a broom, in particular a circular broom (7) for sweeping up dirt.

3. Vehicle according to Claim 2, **characterized by** a control device for adjusting the position of the broom (7) as a function of the surface profile detected.

4. Vehicle according to Claim 1, 2 or 3,
**characterized by** two sensors (10) which are arranged in front of and behind the suction tube (6) or the broom (7) in the direction of travel.

5. Vehicle according to one of the preceding claims, in which the sensor (10) is an infrared, ultrasonic or radar sensor.

6. Vehicle according to one of the preceding claims, in which the device for raising or lowering the suction tube (6) or broom (7) is a hydraulic or pneumatic piston/cylinder unit (5a, 5b: 8a, 8b), an electric motor or an air bellows (9).

7. Method for cleaning a surface, comprising the following steps:
a) dirt is picked up by a suction tube (6) which is passed over the surface;
b) the profile of the surface situated in front of the suction tube in the direction of travel is detected; and
c) the spacing of the suction tube (6) from the surface is adjusted as a function of the surface profile detected,
**characterized in that**
d) the position of the suction tube (6) with respect to the surface is adjusted as a function of the speed at which the suction tube is passed over the surface, a lifting operation on the suction tube (6) being initiated at a higher speed rather than at a slower speed.

8. Method according to Claim 7, in which the position of a broom (7) is adjusted as a function of the surface profile detected.

9. Method according to Claim 7 or 8, in which the adjusted spacing is maintained substantially constant.

10. Method according to Claim 7, in which the spacing or the position of the broom (7) is adjusted as a function of the speed of a vehicle carrying the broom (7), a lifting operation on the broom being initiated at a higher speed rather than at a slower speed.

## Revendications

1. Véhicule pour nettoyer une surface comprenant :
a) un entonnoir d'aspiration (6) qui, par rapport au véhicule, peut être relevé ou abaissé, pour aspirer des salissures ;
b) un dispositif (8a, 8b ; 9) pour relever respectivement abaisser l'entonnoir d'aspiration (6) ;
c) au moins un capteur (10) pour détecter le profil de la surface située dans la direction de roulement en amont de l'entonnoir d'aspiration ; et
d) un dispositif de commande pour commander le dispositif (8a, 8b ; 9) pour relever respectivement abaisser l'entonnoir d'aspiration (6) en fonction du profil de surface détecté par le capteur (10),
**caractérisé en ce que**
e) le dispositif de commande règle la position de l'entonnoir d'aspiration (6) en fonction de la vitesse du véhicule, où à des vitesses plus élevées du véhicule, une opération de levage de l'entonnoir d'aspiration (6) est démarrée plus tôt que lors d'une vitesse plus lente.

2. Véhicule selon la revendication 1, **caractérisé par** un balai, en particulier un balai circulaire (7), pour réunir par balayage des salissures.

3. Véhicule selon la revendication 2, **caractérisé par** un dispositif de commande pour le réglage de la position du balai (7) en fonction du profil de surface détecté.

4. Véhicule selon la revendication 1, 2 ou 3, **caractérisé par** deux capteurs (10) qui sont disposés dans la direction de roulement en amont et en aval de l'entonnoir d'aspiration (6) ou du balai (7).

5. Véhicule selon l'une des revendications précédentes, où le capteur (10) est un capteur infrarouge, à ultrasons ou par radar.

6. Véhicule selon l'une des revendications précédentes, où le dispositif pour le relevage respectivement l'abaissement de l'entonnoir d'aspiration (6) respectivement du balai (7) est une unité à piston et à cylindre hydraulique ou pneumatique (5a, 5b ; 8a, 8b), un moteur électrique ou un soufflet à air (9).

7. Procédé pour nettoyer une surface comprenant les étapes consistant à :
a) les salissures sont reçues par un entonnoir d'aspiration (6) qu'on fait passer sur la surface ;
b) le profil de la surface située dans la direction de roulement en amont de l'entonnoir d'aspiration est détecté ; et
c) l'écart de l'entonnoir d'aspiration (6) à la surface est réglé en fonction du profil de surface détecté,
**caractérisé en ce que**
d) la position de l'entonnoir d'aspiration (6) à la surface est réglée en fonction de la vitesse à laquelle l'entonnoir d'aspiration est amené à passer sur la surface, où lors d'une vitesse plus élevée, une opération de levage de l'entonnoir d'aspiration (6) est démarrée plus rapidement que lors d'une vitesse plus lente.

8. Procédé selon la revendication 7, où la position d'un balai (7) est réglée en fonction du profil de surface détecté.

9. Procédé selon la revendication 7 ou 8, où l'écart réglé est maintenu sensiblement constant.

10. Procédé selon la revendication 7, où l'écart respectivement la position du balai (7) est réglé en fonction de la vitesse d'un véhicule portant le balai (7), où une opération de levage du balai, à une vitesse plus élevée, est introduite plus tôt que lors d'une vitesse plus lente.
